# EUROPÄISCHE PATENTSCHRIFT

(11) **EP 2 506 665 B1**
(45) Veröffentlichungstag und Bekanntmachung des Hinweises auf die Patenterteilung: **24.05.2017**
(21) Anmeldenummer: 12158100.3
(22) Anmeldetag: 05.03.2012
(51) Int. Cl.: H05B 6/06

(54) **Gargerätevorrichtung**
Cooking device
Dispositif d'appareil de cuisson

(30) Priorität: 28.03.2011 ES 201130458
(43) Veröffentlichungstag der Anmeldung: 03.10.2012
(73) Patentinhaber: BSH Hausgeräte GmbH, 81739 München (DE)
(72) Erfinder: Anton Falcon, Daniel, 50010 Zaragoza (ES); Garde Aranda, Ignacio, 50012 Zaragoza (ES); Lucia Gil, Oscar, 50006 Zaragoza (ES); Palacios Tomas, Daniel, 50008 Zaragoza (ES); Peinado Adiego, Ramon, 50008 Zaragoza (ES); Valeau Martin, David, 50010 Zaragoza (ES)

(56) Entgegenhaltungen:
- EP-A1- 1 951 003
- WO-A2-2005/043737
- DE-A1-102005 021 888
- US-A1- 2006 289 489
- US-A1- 2010 237 065

## Beschreibung

Die Erfindung geht aus von einer Gargerätevorrichtung nach dem Oberbegriff des Anspruchs 1.

Die Druckschrift DE 10 2005 021 888 A1 offenbart ein Induktionskochfeld mit wenigstens zwei Heizfrequenzeinheiten, die gemäß einem bestimmten Verfahren betrieben werden um Intermodulationsgeräusche zumindest weitgehend zu vermeiden. Nach diesem Verfahren werden in einem ersten Zeitintervall beide Heizfrequenzeinheiten mit einer festen gemeinsamen Frequenz betrieben. In einem zweiten Zeitintervall werden die beiden Heizfrequenzeinheiten jeweils mit einer eigenen Frequenz betrieben, wobei eine Frequenzdifferenz beider Heizfrequenzeinheiten zwischen 14 kHz und 25 kHz beträgt. Das Verfahren sieht vor, eine Flickerkenngröße zu minimieren. Die Druckschrift EP 1 951 003 A1 offenbart eine Gargerätevorrichtung gemäß dem Oberbegriff vom Anspruch 1. Die Aufgabe der Erfindung besteht darin, eine gattungsgemäße Gargerätevorrichtung bereitzustellen, die eine vorteilhaft flexible Einstellung einer mittleren Ausgangsleistung ermöglicht. Die Aufgabe wird erfindungsgemäß durch die Merkmale des Patentanspruchs 1 und des Verfahrensanspruchs 9 gelöst, während vorteilhafte Ausgestaltungen und Weiterbildungen der Erfindung den Unteransprüchen entnommen werden können.

Die Erfindung geht aus von einer Gargerätevorrichtung mit zumindest einer ersten und zumindest einer zweiten Heizfrequenzeinheit und mit wenigstens einer Steuereinheit, die dazu vorgesehen ist, eine jeweilige mittlere Ausgangsleistung der zumindest zwei Heizfrequenzeinheiten unter Minimierung einer Flickerkenngröße einzustellen und die zumindest zwei Heizfrequenzeinheiten in wenigstens einem ersten Zeitintervall mit einem ersten Satz von Frequenzen und in wenigstens einem zweiten Zeitintervall mit einem zweiten, vom ersten Satz unterschiedlich ausgebildeten Satz von Frequenzen zu betreiben. Die Frequenzen des ersten Satzes von Frequenzen untereinander um mindestens 14 kHz, insbesondere um wenigstens 16 kHz und vorzugsweise um zumindest 17 kHz unterscheiden und sich die Frequenzen des zweiten Satzes von Frequenzen untereinander um mindestens 14 kHz, insbesondere um wenigstens 16 kHz und vorzugsweise um zumindest 17 kHz unterscheiden. Vorzugsweise ist die Gargerätevorrichtung als Kochfeldvorrichtung und besonders vorteilhaft als Induktionskochfeldvorrichtung ausgebildet. Unter einem "ersten Zeitintervall" und einem "zweiten Zeitintervall" sollen zwei zeitlich nacheinander liegende Zeitintervalle einer Länge größer null verstanden werden. Die Bezeichnungen "erstes" und "zweites" Zeitintervall sollen ausschließlich zur Unterscheidung der Zeitintervalle dienen und insbesondere keine Aussage über eine zeitliche Reihenfolge der Zeitintervalle beinhalten. Unter "vorgesehen" soll speziell programmiert und/oder ausgelegt und/oder ausgestattet verstanden werden.

Unter einer "Heizfrequenzeinheit" soll eine elektrische Einheit verstanden werden, die einen oszillierenden elektrischen Strom, vorzugsweise mit einer Frequenz von zumindest 1 kHz, insbesondere von wenigstens 10 kHz und vorteilhaft von mindestens 20 kHz, zu einem Betrieb wenigstens einer Heizeinheit erzeugt. Unter einer "Heizeinheit" soll eine Einheit verstanden werden, die dazu vorgesehen ist, elektrische Energie zumindest teilweise in Wärme umzuwandeln und damit insbesondere ein Gargut zu erhitzen. Insbesondere umfasst die Heizeinheit einen Strahlungsheizkörper, einen Widerstandsheizkörper und/oder vorzugsweise einen Induktionsheizkörper, der dazu vorgesehen ist, elektrische Energie indirekt über induzierte Wirbelströme in Wärme umzuwandeln. Die Heizfrequenzeinheit umfasst zumindest einen Wechselrichter, der vorzugsweise zwei Schalteinheiten umfasst. Unter einer "Schalteinheit" soll eine Einheit verstanden werden, die dazu vorgesehen ist, einen zumindest einen Teil der Schalteinheit umfassenden Leitungspfad zu unterbrechen. Vorzugsweise ist die Schalteinheit ein bidirektionaler unipolarer Schalter, der insbesondere einen Stromfluss durch den Schalter entlang dem Leitungspfad in beide Richtungen ermöglicht und der insbesondere eine elektrisehe Spannung in zumindest einer Polungsrichtung kurzschließt. Vorzugsweise umfasst der Wechselrichter zumindest zwei Bipolartransistoren mit isolierter Gate-Elektrode und besonders vorteilhaft zumindest einen Dämpfungskondensator. Unter einem "Leitungspfad" soll insbesondere ein elektrisch leitendes Leiterstück zwischen zwei Punkten verstanden werden. Unter "elektrisch leitend" soll insbesondere mit einem spezifischen elektrischen Widerstand von höchstens 10⁻⁴ Qm, insbesondere von maximal 10⁻⁵ Ωm, vorteilhaft von höchstens 10⁻⁶ Ωm und besonders vorteilhaft von maximal 10⁻⁷ Ωm bei 20°C verstanden werden.

Unter einer "Steuereinheit" soll eine elektronische Einheit verstanden werden, die vorzugsweise in einer Steuer- und/oder Regeleinheit eines Gargeräts, insbesondere eines Induktionskochfelds, zumindest teilweise integriert ist und die vorzugsweise eine Recheneinheit und insbesondere zusätzlich zur Recheneinheit eine Speichereinheit mit einem darin gespeicherten Steuerprogramm umfasst. Vorzugsweise ist die Steuereinheit dazu vorgesehen, die Heizfrequenzeinheiten mit Hilfe von Steuersignalen, vorzugsweise elektrischen Steuersignalen, zu steuern und/oder zu regeln. Unter einem "Steuersignal" soll insbesondere ein Signal verstanden werden, welches insbesondere in zumindest einem Betriebszustand einen Schaltvorgang einer Heizfrequenzeinheit auslöst, insbesondere auch mittelbar. Unter einem "elektrischen Steuersignal" soll insbesondere ein Steuersignal mit einem elektrischen Potential von höchstens 30 V, vorzugsweise von maximal 20 V, besonders vorteilhaft von höchstens 10 V und insbesondere von zumindest 5 V bezogen auf ein Referenzpotential verstanden werden. Vorzugsweise weist das Steuersignal zumindest zeitweise eine Periodizität auf, insbesondere mit einer Periodendauer von höchstens 1 ms, insbesondere von maximal 0,1 ms und vorteilhaft von höchstens 0,05 ms. Besonders vorteilhaft ist das Steuersignal zumindest im Wesentlichen ein Rechtecksignal, welches insbesondere zwei diskrete Werte aufweist, vorzugsweise einen Einschaltwert und einen Ausschaltwert. Vorzugsweise entspricht jeder der zwei Werte einer Schaltstellung der Heizfrequenzeinheiten und insbesondere deren Wechselrichter. Unter einer "Frequenz" einer Heizfrequenzeinheit soll die Frequenz des die Heizfrequenzeinheit steuernden Steuersignals verstanden werden.

Unter einem "Satz von Frequenzen" soll eine Mehrzahl von Frequenzen verstanden werden, die insbesondere alle von Null verschieden sind. Vorzugsweise entspricht eine Anzahl von Frequenzen in einem Satz von Frequenzen einer Anzahl von Heizfrequenzeinheiten, die gleichzeitig zu betreiben sind. Unter einem "vom ersten Satz unterschiedlich ausgebildeten Satz von Frequenzen" soll ein Satz von Frequenzen verstanden werden, der zumindest eine Frequenz umfasst, die sich von allen Frequenzen des ersten Satzes unterscheidet. Darunter, dass die zumindest zwei Heizfrequenzeinheiten "mit einem Satz von Frequenzen betrieben" werden, soll insbesondere verstanden werden, dass vorgesehen ist, die erste Heizfrequenzeinheit in einem Zeitintervall kontinuierlich mit einer ersten Frequenz aus dem Satz von Frequenzen zu betreiben und die zweite Heizfrequenzeinheit im selben Zeitintervall kontinuierlich mit einer von der ersten Frequenz verschiedenen zweiten Frequenz aus dem Satz von Frequenzen zu betreiben. Darunter, dass eine Heizfrequenzeinheit "betrieben" wird, soll insbesondere verstanden werden, dass die Frequenz der Heizfrequenzeinheit von Null verschieden ist. Darunter, dass eine Heizfrequenzeinheit "kontinuierlich" betrieben wird, soll insbesondere verstanden werden, dass die Heizfrequenzeinheit während einer Heizbetriebsart fortlaufend mit einer von Null verschiedenen und vorzugsweise zumindest weitgehend unveränderlichen Frequenz betrieben wird. Unter einer "zumindest weitgehend unveränderlichen" Frequenz soll insbesondere eine Frequenz verstanden werden, die während der Heizbetriebsart eine Schwankung von höchstens 10%, insbesondere von maximal 5%, vorzugsweise von höchstens 1% und besonders vorteilhaft von 0% aufweist.

Die Steuereinheit ist dazu vorgesehen, die zumindest zwei Heizfrequenzeinheiten derart mittels der Steuersignale zu steuern, dass eine mittlere Ausgangsleistung einer der zumindest zwei Heizfrequenzeinheiten einer von einem Bediener angewählten Sollleistung zumindest weitgehend entspricht. Dabei soll eine relative Abweichung der durch die Steuereinheit eingestellten mittleren Ausgangsleistung von der Sollleistung höchstens 20%, vorzugsweise maximal 10% und besonders vorteilhaft höchstens 5% betragen. Unter einer "Ausgangsleistung" einer der wenigstens zwei Heizfrequenzeinheiten soll insbesondere eine Leistung verstanden werden, die in wenigstens einem Heizbetriebszustand von der Heizfrequenzeinheit geliefert wird. Unter einer "mittleren Ausgangsleistung" soll insbesondere eine zeitlich gemittelte Ausgangsleistung verstanden werden. Bei einem gleichzeitigen Betrieb der zumindest zwei Heizfrequenzeinheiten ist die Steuereinheit insbesondere dazu vorgesehen, eine Anpassung der mittleren Ausgangsleistungen an die Sollleistungen unter weitgehender Vermeidung von Intermodulationsgeräuschen vorzunehmen. Unter einer "weitgehenden Vermeidung von Intermodulationsgeräuschen" soll verstanden werden, dass Intermodulationsgeräusche mit einer Frequenz von weniger als 17 kHz, insbesondere von weniger als 16 kHz und vorzugsweise von weniger als 14 kHz in einem Abstand von 1 m von der Gargerätevorrichtung einen Schalldruckpegel von höchstens 20 dB, insbesondere von maximal 10 dB, vorzugsweise von höchstens 5 dB und besonders vorteilhaft von maximal 0 dB aufweisen. Vorzugsweise sind die Intermodulationsgeräusche von einem Bediener mit durchschnittlichem Gehör unhörbar.

Unter einer "Flickerkenngröße" soll eine Kenngröße verstanden werden, die ein Maß für Flicker darstellt. Unter "Flicker" soll ein subjektiver Eindruck einer Instabilität einer visuellen Wahrnehmung verstanden werden, der durch einen Lichtreiz hervorgerufen wird, dessen Leuchtdichte und/oder Spektralverteilung mit der Zeit schwankt. Insbesondere kann Flicker durch einen Spannungsabfall einer Netzspannung hervorgerufen werden. Insbesondere ist die Flickerkenngröße eine Gesamtausgangsleistungsdifferenz, vorzugsweise zwischen zwei Zeitpunkten zweier Zeitintervalle und besonders vorteilhaft zweier aneinander angrenzender Zeitintervalle. Unter einer "Gesamtausgangsleistung" soll insbesondere eine Summe von Ausgangsleistungen aller Heizfrequenzeinheiten zu einem bestimmten Zeitpunkt verstanden werden. Unter einer "Gesamtausgangsleistungsdifferenz" soll insbesondere eine Differenz der Gesamtausgangsleistungen zu zwei verschiedenen Zeitpunkten verstanden werden. Vorzugsweise ist die Steuereinheit dazu vorgesehen, die

Flickerkenngröße unter einen Grenzwert zu senken. Vorzugsweise ist der Grenzwert ein durch zumindest eine gesetzliche Vorgabe und/oder eine Norm, insbesondere die Norm DIN EN 61000-3-3, festgelegter Wert.

Durch eine solche Ausgestaltung kann eine vorteilhaft flexible Einstellung der mittleren Ausgangsleistungen der Heizfrequenzeinheiten erzielt werden, insbesondere da die Frequenz der ersten Heizfrequenzeinheit im zweiten Zeitintervall größer oder kleiner als die Frequenz der zweiten Heizfrequenzeinheit gewählt werden kann. Des Weiteren kann eine weitere Steuerungsmöglichkeit bereitgestellt werden, die zusätzlich in Kombination mit anderen bekannten Steuerungsmöglichkeiten einsetzbar ist.

Vorteilhaft betragen zumindest die Frequenzen des ersten Satzes von Frequenzen und die Frequenzen des zweiten Satzes von Frequenzen mindestens 14 kHz, vorzugsweise wenigstens 17 kHz und besonders vorteilhaft zumindest 20 kHz. Hierdurch können Intermodulationsgeräusche besonders vorteilhaft minimiert werden. Des Weiteren können Schaltverluste in den Heizfrequenzeinheiten minimiert werden.

In einer besonders bevorzugten Ausgestaltung der Erfindung wird vorgeschlagen, dass die Steuereinheit in wenigstens einem Betriebszustand dazu vorgesehen ist, die zumindest zwei Heizfrequenzeinheiten periodisch mit einer Periodendauer zu betreiben, die der Summe des ersten Zeitintervalls und des zweiten Zeitintervalls entspricht. Hierdurch kann eine einfache und leicht in einer Software implementierbare Steuerung bereitgestellt werden.

In einer weiteren Ausgestaltung der Erfindung wird vorgeschlagen, dass die Steuereinheit in wenigstens einem Betriebszustand dazu vorgesehen ist, in einem dritten Zeitintervall die erste Heizfrequenzeinheit mit der gleichen Frequenz zu betreiben wie die zweite Heizfrequenzeinheit oder wenigstens eine der zumindest zwei Heizfrequenzeinheiten abzuschalten. Die Bezeichnung "drittes" Zeitintervall soll ausschließlich zur Unterscheidung gegenüber dem ersten und dem zweiten Zeitintervall dienen und insbesondere keine Aussage über eine zeitliche Reihenfolge der Zeitintervalle beinhalten. Darunter, dass eine Heizfrequenzeinheit in einem Zeitintervall "abgeschaltet" wird, soll insbesondere verstanden werden, dass die Heizfrequenzeinheit im betreffenden Zeitintervall zumindest im Wesentlichen eine verschwindend geringe Ausgangsleistung aufweist. Unter einer "im betreffenden Zeitintervall zumindest im Wesentlichen verschwindend geringen Ausgangsleistung" soll insbesondere eine Ausgangsleistung verstanden werden, die höchstens 100 W, insbesondere maximal 50 W, vorzugsweise höchstens 25 W und besonders vorteilhaft 0 W beträgt und/oder die im Zeitintervall ausschließlich während einer Zeitdauer abgegeben wird, welche höchstens 50%, insbesondere maximal 25%, vorzugsweise höchstens 15% und besonders vorteilhaft höchstens 10% einer Länge des Zeitintervalls entspricht. Hierdurch kann insbesondere bei geringen Sollleistungen eine mittlere Ausgangsleistung bereitgestellt werden, die zumindest im Wesentlichen der Sollleistung entspricht. Dabei soll eine relative Abweichung einer mittleren Ausgangsleistung einer der zumindest zwei Heizfrequenzeinheiten von einer Sollleistung höchstens 20%, insbesondere maximal 10% und vorzugsweise höchstens 5% betragen. Ferner können weitere Möglichkeiten bei einer Einstellung der mittleren Ausgangsleistungen der zumindest zwei Heizfrequenzeinheiten erschlossen werden.

Vorteilhaft ist die Steuereinheit dazu vorgesehen, eine der zumindest zwei Heizfrequenzeinheiten im ersten Zeitintervall mit einer kleineren Ausgangsleistung als im zweiten Zeitintervall zu betreiben und die andere der zumindest zwei Heizfrequenzeinheiten im ersten Zeitintervall mit einer größeren Ausgangsleistung als im zweiten Zeitintervall zu betreiben. Hierdurch kann eine Minimierung von Flicker besonders vorteilhaft unterstützt werden.

Ferner wird vorgeschlagen, dass die Steuereinheit dazu vorgesehen ist, nach einer Auswahl der die Flickerkenngröße minimierenden Frequenzen die Zeitintervalle an Sollleistungen der zumindest zwei Heizfrequenzeinheiten anzupassen. Darunter, dass vorgesehen ist, die "Zeitintervalle an Sollleistungen der zumindest zwei Heizfrequenzeinheiten anzupassen", soll insbesondere verstanden werden, dass eine Länge der Zeitintervalle angepasst wird, so dass die durchschnittliche Ausgangsleistung einer der zumindest zwei Heizfrequenzeinheiten der Sollleistung dieser Heizfrequenzeinheit möglichst nahe kommt und vorzugsweise identisch mit dieser ist. Hierdurch kann sichergestellt werden, dass gesetzliche Vorgaben und/oder Normen bezüglich Flicker eingehalten werden und eine Sollleistung geliefert wird.

In einer bevorzugten Ausgestaltung der Erfindung wird vorgeschlagen, dass die Steuereinheit dazu vorgesehen ist, die zumindest zwei Heizfrequenzeinheiten jeweils mittels eines Steuersignals zu steuern und in wenigstens einem Betriebszustand einen Tastgrad von zumindest einem der Steuersignale anzupassen. Unter einem "Tastgrad" soll insbesondere ein Verhältnis einer Zeitdauer, in der das Steuersignal innerhalb einer Periodendauer den Einschaltwert annimmt, zur Periodendauer des Steuersignals verstanden werden. Vorzugsweise kann bei fester Frequenz einer der Heizfrequenzeinheiten durch eine Veränderung des Tastgrads eine Ausgangsleistung der Heizfrequenzeinheit verändert werden. Darunter, dass die Steuereinheit dazu vorgesehen ist, "einen Tastgrad von zumindest einem der Steuersignale anzupassen", soll insbesondere verstanden werden, dass die Steuereinheit dazu vorgesehen ist, den Tastgrad von zumindest einem der Steuersignale zu verändern, um hierdurch eine Änderung einer Ausgangsleistung bei fester Frequenz einer Heizfrequenzeinheit zu erreichen. Vorzugsweise ist die Steuereinheit dazu vorgesehen, durch Veränderung des Tastgrads zumindest eines Steuersignals der zumindest zwei Heizfrequenzeinheiten eine gesamte Ausgangsleistung der zumindest zwei Heizfrequenzeinheiten in wenigstens einem Betriebszustand zeitlich möglichst konstant zu halten und besonders vorteilhaft eine maximale Differenz von gesamten Ausgangsleistungen zu zwei verschiedenen Zeitpunkten unter einen gesetzlich und/oder durch Normen vorgeschriebenen Wert zu drücken. Hierdurch können weitere Einstellmöglichkeiten für die Steuereinheit erschlossen werden, wodurch ein Bedienkomfort vorteilhaft gesteigert werden kann.

Ferner wird vorgeschlagen, dass die Steuereinheit dazu vorgesehen ist, eine Priorisierung zugunsten einer Minimierung von Intermodulationsgeräuschen und/oder Flicker vorzunehmen, falls ein Betrieb der zumindest zwei Heizfrequenzeinheiten mit gewählten Sollleistungen unter gleichzeitiger weitgehender Vermeidung von Intermodulationsgeräuschen und/oder Flicker unmöglich ist. Darunter, dass die Steuereinheit dazu vorgesehen ist, "eine Priorisierung zugunsten einer Minimierung von Intermodulationsgeräuschen und/oder Flicker vorzunehmen", falls ein Betrieb der zumindest zwei Heizfrequenzeinheiten mit gewählten Sollleistungen unter gleichzeitiger weitgehender Vermeidung von Intermodulationsgeräuschen und/oder Flicker unmöglich ist, soll insbesondere verstanden werden, dass vorgesehen ist, einen Betrieb wenigstens einer der zumindest zwei Heizfrequenzeinheiten mit einer von einer Sollleistung verschiedenen mittleren Ausgangsleistung vorzunehmen, um dadurch Intermodulationsgeräusche und/oder Flicker zu minimieren. Vorzugsweise ist vorgesehen, eine Minimierung von Flicker unter in der Norm DIN EN 61000-3-3 vorgeschriebene Grenzwerte vorzunehmen. Hierdurch kann ein Bedienkomfort vorteilhaft gesteigert werden, da von einem Bediener als unangenehm empfundene Geräusche und/oder Flicker vermieden werden können. Vorzugsweise ist die mittlere Ausgangsleistung stets kleiner als die Sollleistung oder gleich zur Sollleistung. Hierdurch können unsichere Betriebszustände vermieden werden.

Ferner wird ein Verfahren mit einer Gargerätevorrichtung mit zumindest einer ersten und zumindest einer zweiten Heizfrequenzeinheit, insbesondere nach einem der vorhergehenden Ansprüche, vorgeschlagen, bei dem eine jeweilige mittlere Ausgangsleistung der zumindest zwei Heizfrequenzeinheiten unter Minimierung einer Flickerkenngröße eingestellt wird und die zumindest zwei Heizfrequenzeinheiten in wenigstens einem ersten Zeitintervall mit einem ersten Satz von Frequenzen und in wenigstens einem zweiten Zeitintervall mit einem zweiten, vom ersten Satz unterschiedlich ausgebildeten Satz von Frequenzen betrieben werden, wobei sich die Frequenzen des ersten Satzes von Frequenzen um mindestens 14 kHz, insbesondere um wenigstens 16 kHz und vorzugsweise um zumindest 17 kHz unterscheiden und sich die Frequenzen des zweiten Satzes von Frequenzen um mindestens 14 kHz, insbesondere um wenigstens 16 kHz und vorzugsweise um zumindest 17 kHz unterscheiden. Hierdurch kann eine vorteilhaft flexible Einstellung der mittleren Ausgangsleistungen der Heizfrequenzeinheiten erzielt werden.

Ferner wird ein Gargerät, insbesondere ein Kochfeld, mit einer erfindungsgemäßen Gargerätevorrichtung vorgeschlagen. Vorzugsweise handelt es sich bei dem Kochfeld um ein Induktionskochfeld.

Weitere Vorteile ergeben sich aus der folgenden Zeichnungsbeschreibung. In der Zeichnung ist ein Ausführungsbeispiel der Erfindung dargestellt. Die Zeichnung, die Beschreibung und die Ansprüche enthalten zahlreiche Merkmale in Kombination.

Es zeigen:
- Fig. 1: ein Induktionskochfeld mit einer erfindungsgemäßen Gargerätevorrichtung mit zwei Heizfrequenzeinheiten,
- Fig. 2: ein beispielhaftes, nicht maßstabsgetreues Steuersignal einer der zwei Heizfrequenzeinheiten,
- Fig. 3: beispielhafte, nicht maßstabsgetreue Leistungs-Frequenz-Kurven für die zwei Heizfrequenzeinheiten gemäß einer ersten Steuerungsvariante,
- Fig. 4: je eine beispielhafte, nicht maßstabsgetreue Leistungs-Zeit-Kurve für die zwei Heizfrequenzeinheiten gemäß der Steuerungsvariante aus Fig. 3,
- Fig. 5: beispielhafte, nicht maßstabsgetreue Leistungs-Frequenz-Kurven einer der zwei Heizfrequenzeinheiten bei unterschiedlichen Tastgraden eines Steuersignals,
- Fig. 6: beispielhafte, nicht maßstabsgetreue Leistungs-Frequenz-Kurven für die zwei Heizfrequenzeinheiten gemäß einer zweite Steuerungsvariante und
- Fig. 7: je eine beispielhafte, nicht maßstabsgetreue Leistungs-Zeit-Kurve für die zwei Heizfrequenzeinheiten gemäß der Steuerungsvariante aus Fig. 6.

Figur 1 zeigt ein als Induktionskochfeld 16 ausgebildetes Gargerät. Das Induktionskochfeld 16 umfasst eine Kochfeldplatte 18, insbesondere aus einer Glaskeramik, auf der in bekannter Weise zwei Heizzonen 20, 22 markiert sind. Die Kochfeldplatte 18 ist in einem betriebsbereiten Zustand des Induktionskochfelds 16 horizontal angeordnet und zu einem Aufstellen von Gargeschirr vorgesehen. Des Weiteren sind auf der Kochfeldplatte 18 in bekannter Weise berührungsempfindliche Bedienelemente 26 und Anzeigeelemente 28 einer Bedien- und Anzeigeeinheit 30 des Induktionskochfelds 16 markiert. Das Induktionskochfeld 16 umfasst ferner eine Gargerätevorrichtung mit einer ersten und einer zweiten unterhalb der Kochfeldplatte 18 angeordneten Heizfrequenzeinheit 10, 12 und mit einer unterhalb der Kochfeldplatte 18 angeordneten Steuereinheit 14. In Figur 1 sind Bauteile, welche unterhalb der Kochfeldplatte 18 angeordnet sind, schematisch und gestrichelt gezeichnet, wobei funktionelle Zusammenhänge mit Hilfe von Pfeilen gekennzeichnet sind. Die Steuereinheit 14 ist in eine Steuer- und Regeleinheit 32 des Induktionskochfelds 16 integriert. Eine der Heizzone 20 zugeordnete und unterhalb dieser angeordnete Induktionsheizeinheit wird durch die erste Heizfrequenzeinheit 10 mit Energie versorgt. Eine der Heizzone 22 zugeordnete und unterhalb dieser angeordnete Induktionsheizeinheit wird durch die zweite Heizfrequenzeinheit 12 mit Energie versorgt. Ein Bediener kann mittels der Bedien- und Anzeigeeinheit 30 eine Heizstufe für jede der Heizzonen 20, 22 wählen, woraus sich jeweils eine Sollleistung P_{obj1}, P_{obj2} für die zwei Heizfrequenzeinheiten 10, 12 ergibt. Die Steuereinheit 14 ist dazu vorgesehen, eine jeweilige mittlere Ausgangsleistung Pₐᵥₑ₁, Pₐᵥₑ₂ der Heizfrequenzeinheiten 10, 12 an die Sollleistungen P_{obj1}, P_{obj2} unter weitgehender Vermeidung von Intermodulationsgeräuschen anzupassen, so dass die gewählten Heizstufen der Heizzonen 20, 22 erreicht werden können. Darüber hinaus ist die Steuereinheit 14 dazu vorgesehen, eine Flickerkenngröße F zu minimieren, insbesondere unter einen durch die Norm DIN EN 61000-3-3 vorgeschriebenen Flickergrenzwert G. Bei der Flickerkenngröße F handelt es sich um eine maximale Differenz zwischen zwei Gesamtausgangsleistungen P₁ + P₂ der zwei Heizfrequenzeinheiten 10, 12 zu zwei verschiedenen Zeitpunkten t₁ und t₂: $F = \left|{P}_{1}\left({t}_{1}\right)+{P}_{2}\left({t}_{1}\right)-{P}_{1}\left({t}_{2}\right)-{P}_{2}\left({t}_{2}\right)\right| .$

Hierbei bezeichnen P₁(t) die Ausgangsleistung der ersten Heizfrequenzeinheit 10 zur Zeit t und P₂(t) die Ausgangsleistung der zweiten Heizfrequenzeinheit 12 zur Zeit t. Die Steuereinheit 14 steuert die erste Heizfrequenzeinheit 10 mittels eines Steuersignals V₁(t) und die zweite Heizfrequenzeinheit 12 mittels eines Steuersignals V₂(t).

Figur 2 zeigt beispielhaft ein nicht maßstabsgetreues Steuersignal V₁(t) der ersten Heizfrequenzeinheit 10 in einem kartesischen Koordinatensystem. Auf einer Ordinatenachse 36 ist eine Steuerspannung V₁ und auf einer Abszissenachse 38 eine Zeit t aufgetragen. Das Steuersignal V₁(t) ist während eines ersten Zeitintervalls T_{A} einer Periodendauer T ein Rechtecksignal mit einem Einschaltwert V₀, einem Ausschaltwert von 0 Volt und einer Frequenz von f_{1A}. Der Einschaltwert V₀ wird während einer Einschaltzeit t_{0A} gehalten. Im ersten Zeitintervall T_{A} beträgt eine Periodendauer des Rechtecksignals T_{0A}. Während einer Zeitdauer von (T_{0A} - t_{0A}) wird der Ausschaltwert gehalten. Die Frequenz f_{1A} des Steuersignals V₁(t) berechnet sich aus einem Kehrwert der Periodendauer T_{0A}. Die Frequenz f_{1A} liegt üblicherweise zwischen 20 kHz und 100 kHz. Ein Tastgrad D_{1A} des Steuersignals V₁(t) im ersten Zeitintervall T_{A} berechnet sich aus einem Quotienten der Einschaltzeit t_{0A} dividiert durch die Periodendauer T_{0A}. Das Steuersignal V₁(t) ist während eines zweiten Zeitintervalls T_{B} einer Periodendauer T ebenfalls ein Rechtecksignal mit dem Einschaltwert V₀ und dem Ausschaltwert von 0 Volt. Im zweiten Zeitintervall T_{B} beträgt eine Frequenz jedoch f_{1B}. Der Einschaltwert V₀ wird während einer Einschaltzeit t_{0B} gehalten. Im zweiten Zeitintervall T_{B} beträgt eine Periodendauer des Rechtecksignals T_{0B}. Während einer Zeitdauer von (T_{0B} - t_{0B}) wird der Ausschaltwert gehalten. Die Frequenz f_{1B} des Steuersignals V₁(t) berechnet sich aus einem Kehrwert der Periodendauer T_{0B}. Die Frequenz f_{1B} liegt üblicherweise zwischen 20 kHz und 100 kHz. Ein Tastgrad D_{1B} des Steuersignals V₁(t) im zweiten Zeitintervall T_{B} berechnet sich aus einem Quotienten der Einschaltzeit t_{0B} dividiert durch die Periodendauer T_{0B}. Ein Zeitpunkt x trennt das erste Zeitintervall T_{A} und das zweite Zeitintervall T_{B}. Nach Ablauf der Periodendauer T wiederholt sich das Steuersignal V₁(t). Einem Verlauf von V₁(t) folgend, wird gemäß einem periodischen Wechsel des Einschaltwerts V₀ und des Ausschaltwerts eine erste von zwei Schalteinheiten der ersten Heizfrequenzeinheit 10 periodisch geschaltet. Eine zweite Schalteinheit der ersten Heizfrequenzeinheit 10 wird in analoger, jedoch zeitversetzter Weise periodisch geschaltet, so dass ein hochfrequenter Wechselstrom zu einem Betrieb der der Heizzone 20 zugeordneten Induktionsheizeinheit entsteht.

Figur 3 zeigt in einem kartesischen Koordinatensystem beispielhaft zwei nicht maßstabsgetreue Leistungs-Frequenz-Kurven P₁(f) und P₂(f) für eine erste Steuerungsvariante. Auf einer Ordinatenachse 42 sind die Ausgangsleistungen P₁ und P₂ der Heizfrequenzeinheiten 10, 12 aufgetragen. Auf einer Abszissenachse 44 ist die Frequenz f aufgetragen. Die Sollleistungen P_{obj1} und P_{obj2} der Heizfrequenzeinheiten 10, 12 werden durch einen Bediener eingestellt. Im ersten Zeitintervall T_{A} wird die erste Heizfrequenzeinheit 10 mit einer Frequenz f_{1A} und die zweite Heizfrequenzeinheit 12 mit einer Frequenz f_{2A} betrieben. Im zweiten Zeitintervall T_{B} wird die erste Heizfrequenzeinheit 10 mit einer Frequenz f_{1B} und die zweite Heizfrequenzeinheit 12 mit einer Frequenz f_{2B} betrieben. Die Frequenzen f_{1A} und f_{2A} sowie f_{1B} und f_{2B} bilden jeweils einen Satz von Frequenzen (f_{1A}, f_{2A}), (f_{1B}, f_{2B}), wobei sich die beiden Frequenzen eines Satzes von Frequenzen (f_{1A}, f_{2A}), (f_{1B}, f_{2B}) um zumindest 17 kHz unterscheiden. Die Frequenzen f_{1A}, f_{2A}, f_{1B} und f_{2B} betragen jeweils mindestens 20 kHz.

Figur 4 zeigt in einem kartesischen Koordinatensystem beispielhaft zwei nicht maßstabsgetreue Leistungs-Zeit-Kurven P₁(t) und P₂(t) für die Steuerungsvariante aus Figur 3. Auf einer Ordinatenachse 46 sind die Ausgangsleistungen P₁ und P₂ der Heizfrequenzeinheiten 10, 12 aufgetragen. Auf einer Abszissenachse 48 ist die Zeit t aufgetragen. Ein in Figur 4 dargestellter Verlauf der Leistungs-Zeit-Kurven P₁(t) und P₂(t) wird in einem Heizbetriebszustand der Heizfrequenzeinheiten 10, 12 periodisch mit der Periodendauer T durchlaufen. Die erste Heizfrequenzeinheit 10 wird im ersten Zeitintervall T_{A} mit einer größeren Ausgangsleistung P₁ betrieben als im zweiten Zeitintervall T_{B}. Die zweite Heizfrequenzeinheit 12 wird hingegen im ersten Zeitintervall T_{A} mit einer kleineren Ausgangsleistung P₂ betrieben als im zweiten Zeitintervall T_{B}. Idealerweise stellt die Steuereinheit 14 die Frequenzen f_{1A}, f_{2A}, f_{1B} und f_{2B} sowie die Längen der Zeitintervalle T_{A} und T_{B} so ein, dass die mittleren Ausgangsleistungen Pₐᵥₑ₁ und Pₐᵥₑ₂ der zwei Heizfrequenzeinheiten 10, 12 jeweils den Sollleistungen P_{obj1} und P_{obj2} entsprechen, Intermodulationsgeräusche weitgehend vermieden werden und die Flickerkenngröße F unter dem Flickergrenzwert G gehalten wird. Die Bedingungen hierfür lauten: ${P}_{ave 1} = \left({T}_{A}/T\right) \times {P}_{1} \left(0\leq t\leq x\right) + \left({T}_{B}/T\right) \times {P}_{1} \left(x<t\leq T\right) = {P}_{obj 1 ,}$ ${P}_{ave 2} = \left({T}_{A}/T\right) \times {P}_{2} \left(0\leq t\leq x\right) + \left({T}_{B}/T\right) \times {P}_{2} \left(x<t\leq T\right) = {P}_{obj 2} ,$ $F = \left|{P}_{1}\left(0\leq t\leq x\right)+{P}_{2}\left(0\leq t\leq x\right)-{P}_{1}\left(x<t\leq T\right)-{P}_{2}\left(x<t\leq T\right)\right| \leq G ,$ $\left|{f}_{1 A}-{f}_{2 A}\right| \geq 17 kHz ,$ $\left|{f}_{1 B}-{f}_{2 B}\right| \geq 17 kHz und$ ${f}_{min 1 / 2} \leq {f}_{1 A} , {f}_{2 A} , {f}_{1 B} , {f}_{2 B} \leq {f}_{max} .$

Die letzte Bedingung berücksichtigt zusätzliche Grenzwerte für die Frequenzen f_{1A}, f_{2A}, f_{1B} und f_{2B}. Zum einen existiert jeweils eine kurvenspezifische Mindestfrequenz fₘᵢₙ₁ und fₘᵢₙ₂ und damit eine maximal erreichbare Ausgangsleistung P₁, P₂ für jede Heizfrequenzeinheit 10, 12. Des Weiteren existiert jeweils eine durch elektronische Restriktionen gegebene Höchstfrequenz fₘₐₓ und damit eine in einem kontinuierlichen Betrieb minimal erreichbare Ausgangsleistung P₁, P₂ für jede Heizfrequenzeinheit 10, 12.

Zur Ermittlung der Frequenzen f_{1A}, f_{2A}, f_{1B} und f_{2B} und der Längen der Zeitintervalle T_{A} und T_{B} bestimmt die Steuereinheit 14 zunächst die Frequenzen f_{1A}, f_{2A}, f_{1B} und f_{2B}, mittels deren ein flickerfreier Betrieb mit F = 0 möglich ist. Dies geschieht durch allmähliches Absenken der Frequenzen f_{1A}, f_{2A}, f_{1B} und f_{2B} und damit durch allmähliches Anheben der Ausgangsleistung P₁, P₂ der betreffenden Heizfrequenzeinheit 10, 12. Das Absenken der Frequenzen f_{1A}, f_{2A}, f_{1B} und f_{2B} kann dabei für beide Heizfrequenzeinheiten 10, 12 getrennt oder auch simultan erfolgen. Wenn Frequenzen f_{1A}, f_{2A}, f_{1B} und f_{2B} gefunden sind, die die obigen Bedingungen erfüllen, dann werden die Zeitintervalle T_{A} und T_{B} angepasst, bis die mittleren Ausgangsleistungen Pₐᵥₑ₁ und Pₐᵥₑ₂ der zwei Heizfrequenzeinheiten 10, 12 jeweils den Sollleistungen P_{obj1} und P_{obj2} entsprechen. Während eines Betriebs der Heizfrequenzeinheiten 10, 12 kann, falls nötig, in Echtzeit eine Korrektur vorgenommen werden, um auf Leistungsschwankungen, beispielsweise hervorgerufen durch Erwärmung, zu reagieren.

Figur 5 zeigt in einem kartesischen Koordinatensystem beispielhafte, nicht maßstabsgetreue Leistungs-Frequenz-Kurven P₂(f,dⱼ) für verschiedene Tastgrade D_{2A}= dⱼ (j = 1,..., n) des Steuersignals V₂(t) der zweiten Heizfrequenzeinheit 12. Auf einer Ordinatenachse 50 ist die Ausgangsleistung P₂ der zweiten Heizfrequenzeinheit 12 aufgetragen. Auf einer Abszissenachse 52 ist die Frequenz f aufgetragen. Durch eine Anpassung des Tastgrads D_{2A}, beispielsweise von 0,5 auf kleinere Werte, kann die Steuereinheit 14 eine Anpassung der Ausgangsleistung P₂ der zweiten Heizfrequenzeinheit 12 vornehmen. Hierdurch kann insbesondere eine Erniedrigung der Ausgangsleistung P₂ bei fester Frequenz f_{2A} der zweiten Heizfrequenzeinheit 12 erreicht werden. Entsprechendes gilt für eine Anpassung der Tastgrade D_{1A}, D_{1B} und D_{2B}. Die Steuereinheit 14 kann zusätzlich dazu vorgesehen sein, eine Anpassung der Tastgrade D_{1A}, D_{2A}, D_{1B} und D_{2B} zur Erfüllung der obigen Bedingungen vorzunehmen.

Falls bei gewählten Sollleistungen P_{obj1} und P_{obj2} keine Frequenzen f_{1A}, f_{2A}, f_{1B}, f_{2B} existieren, für die die obigen Bedingungen erfüllbar sind, insbesondere auch unter Verwendung der Anpassung der Tastgrade D_{1A}, D_{2A}, D_{1B} und D_{2B}, dann ist die Steuereinheit 14 dazu vorgesehen, Frequenzen f_{1A}, f_{2A}, f_{1B}, f_{2B} zu suchen, für die die Flickerkenngröße F kleiner oder gleich dem Flickergrenzwert G ist. Existieren auch hierfür keine Frequenzen f_{1A}, f_{2A}, f_{1B}, f_{2B}, so ist die Steuereinheit 14 dazu vorgesehen, zusätzlich zumindest eine der zwei Heizfrequenzeinheiten 10, 12 mit einer unter der Sollleistung P_{obj1}, P_{obj2} liegenden mittleren Ausgangsleistung Pₐᵥₑ₁, Pₐᵥₑ₂ zu betreiben. Dies bedeutet, dass zumindest eine der Sollleistungen P_{obi1}, P_{obj2} durch die Steuereinheit 14 zur Erfüllung obiger Bedingungen abgesenkt wird.

Figur 6 zeigt in einem kartesischen Koordinatensystem beispielhaft zwei nicht maßstabsgetreue Leistungs-Frequenz-Kurven P₁(f) und P₂(f) für eine erste Steuerungsvariante. Auf einer Ordinatenachse 54 sind die Ausgangsleistungen P₁ und P₂ der Heizfrequenzeinheiten 10, 12 aufgetragen. Auf einer Abszissenachse 56 ist die Frequenz f aufgetragen. Die Sollleistungen P_{obj1} und P_{obj2} der Heizfrequenzeinheiten 10, 12 werden durch einen Bediener eingestellt. Ohne Beschränkung der Allgemeinheit sei angenommen, dass die Sollleistung P_{obj2} für die zweite Heizfrequenzeinheit 12 derart klein ist, dass eine der Sollleistung P_{obj2} zugeordnete Sollfrequenz f_{obj2} größer ist als die Höchstfrequenz fₘₐₓ. Dies bedeutet, dass die zweite Heizfrequenzeinheit 12 während eines dritten Zeitintervalls T_{C} abgeschaltet werden muss, damit die mittlere Ausgangsleistung Pₐᵥₑ₂ der Sollleistung P_{obj2} angeglichen werden kann. Im ersten Zeitintervall T_{A} wird die erste Heizfrequenzeinheit 10 mit einer Frequenz f_{1A} und die zweite Heizfrequenzeinheit 12 mit einer Frequenz f_{2A} betrieben. Im zweiten Zeitintervall T_{B} wird die erste Heizfrequenzeinheit 10 mit einer Frequenz f_{1B} und die zweite Heizfrequenzeinheit 12 mit einer Frequenz f_{2B} betrieben. Im dritten Zeitintervall T_{C} wird die erste Heizfrequenzeinheit 10 mit einer zur Frequenz f_{1B} identischen Frequenz f_{1C} betrieben und die zweite Heizfrequenzeinheit 12 abgeschaltet. Die Frequenzen f_{1A} und f_{2A} sowie f_{1B} und f_{2B} bilden jeweils einen Satz von Frequenzen, wobei sich die beiden Frequenzen eines Satzes um zumindest 17 kHz unterscheiden. Die Frequenzen f_{1A}, f_{2A}, f_{1B} und f_{2B} betragen jeweils mindestens 20 kHz.

Figur 7 zeigt in einem kartesischen Koordinatensystem beispielhaft zwei nicht maßstabsgetreue Leistungs-Zeit-Kurven P₁(t) und P₂(t) für die Steuerungsvariante aus Figur 6. Auf einer Ordinatenachse 58 sind die Ausgangsleistungen P₁ und P₂ der Heizfrequenzeinheiten 10, 12 aufgetragen. Auf einer Abszissenachse 60 ist die Zeit t aufgetragen. Ein in Figur 7 dargestellter Verlauf der Leistungs-Zeit-Kurven P₁(t) und P₂(t) wird in einem Heizbetriebszustand der Heizfrequenzeinheiten 10, 12 periodisch mit der Periodendauer T durchlaufen. Die erste Heizfrequenzeinheit 10 wird im ersten Zeitintervall T_{A} mit einer größeren Ausgangsleistung P₁ betrieben als im zweiten Zeitintervall T_{B}. Die zweite Heizfrequenzeinheit 12 wird hingegen im ersten Zeitintervall T_{A} mit einer kleineren Ausgangsleistung P₂ betrieben als im zweiten Zeitintervall T_{B}. Auch hier stellt die Steuereinheit 14 die Frequenzen f_{1A}, f_{2A}, f_{1B} und f_{2B} sowie die Längen der Zeitintervalle T_{A}, T_{B} und T_{c} so ein, dass die mittleren Ausgangsleistungen Pₐᵥₑ₁ und Pₐᵥₑ₂ der zwei Heizfrequenzeinheiten 10, 12 jeweils den Sollleistungen P_{obj1} und P_{obj2} entsprechen, Intermodulationsgeräusche weitgehend vermieden werden und die Flickerkenngröße F unter dem Flickergrenzwert G gehalten wird. Es gelten zu den oben genannten äquivalente Bedingungen, die zusätzlich das dritte Zeitintervall T_{C} berücksichtigen.

Alternativ ist denkbar, dass beide Heizfrequenzeinheiten 10, 12 in einem dritten Zeitintervall T_{C} mit einer gemeinsamen Frequenz f_{C} betrieben werden oder aber, dass beide Heizfrequenzeinheiten 10, 12 abgeschaltet werden. Des Weiteren kann auch hier eine Anpassung der Tastgrade D_{1A}, D_{2A}, D_{1B} und D_{2B} sowie von Tastgraden D_{1C} und D_{2C} des dritten Zeitintervalls T_{C} vorgesehen sein. Die Steuereinheit 14 ist dazu vorgesehen, verschiedene Steuerungsvarianten zu testen und die für die gegebenen Sollleistungen P_{obj1}, P_{obj2} günstigste Steuerungsvariante anzuwenden. Hierbei favorisiert die Steuereinheit 14 einen Betrieb der Heizfrequenzeinheiten 10, 12 unter weitgehender Vermeidung von Intermodulationsgeräuschen und Minimierung von Flicker.

In einer alternativen Ausführung kann ein Induktionskochfeld auch über mehr als zwei Induktionsheizeinheiten verfügen, wobei jeweils mehrere Induktionsheizeinheiten über je eine Schalteinheit mit einer Heizfrequenzeinheit verbunden sein können. Ferner ist auch denkbar, dass sich Frequenzen eines Satzes von Frequenzen immer um genau 17 kHz unterscheiden. Des Weiteren kann das hier beschriebene Steuerungsverfahren auch mit anderen, einem Fachmann bekannten und sinnvoll erscheinenden Steuerungsverfahren kombiniert werden.

**Bezugszeichen**

| | | | |
|---|---|---|---|
| 10 | Heizfrequenzeinheit | D_{2A} | Tastgrad |
| 12 | Heizfrequenzeinheit | D_{2B} | Tastgrad |
| 14 | Steuereinheit | D_{2C} | Tastgrad |
| 16 | Induktionskochfeld | F | Flickerkenngröße |
| 18 | Kochfeldplatte | f | Frequenz |
| 20 | Heizzone | f_{1A} | Frequenz |
| 22 | Heizzone | f_{1B} | Frequenz |
| 26 | Bedienelement | f_{2A} | Frequenz |
| 28 | Anzeigeelement | f_{2B} | Frequenz |
| 30 | Bedien- und Anzeigeeinheit | f_{1C} | Frequenz |
| 32 | Steuer- und Regeleinheit | fₘᵢₙ₁ | Mindestfrequenz |
| 36 | Ordinatenachse | fₘᵢₙ₂ | Mindestfrequenz |
| 38 | Abszissenachse | fₘₐₓ | Höchstfrequenz |
| 42 | Ordinatenachse | f_{obj2} | Sollfrequenz |
| 44 | Abszissenachse | G | Flickergrenzwert |
| 46 | Ordinatenachse | P₁ | Ausgangsleistung |
| 48 | Abszissenachse | P₁(f) | Leistungs-Frequenz-Kurve |
| 50 | Ordinatenachse | P₁(t) | Leistungs-Zeit-Kurve |
| 52 | Abszissenachse | P₂ | Ausgangsleistung |
| 54 | Ordinatenachse | P₂(f) | Leistungs-Frequenz-Kurve |
| 56 | Abszissenachse | P₂(f,dj) | Leistungs-Frequenz-Kurve |
| 58 | Ordinatenachse | P₂(t) | Leistungs-Zeit-Kurve |
| 60 | Abszissenachse | Pave1 | Mittlere Ausgangsleistung |
| dⱼ | Tastgrad (j = 1, ... , n) | Pave2 | Mittlere Ausgangsleistung |
| D_{1A} | Tastgrad | P_{obj1} | Sollleistung |
| D_{1B} | Tastgrad | P_{obj2} | Sollleistung |
| D_{1C} | Tastgrad | T | Periodendauer |
| T_{0A} | Periodendauer | | |
| T_{0B} | Periodendauer | | |
| T_{A} | Zeitintervall | | |
| T_{B} | Zeitintervall | | |
| T_{C} | Zeitintervall | | |
| t | Zeit | | |
| t_{0A} | Einschaltzeit | | |
| t_{0B} | Einschaltzeit | | |
| t₁ | Zeitpunkt | | |
| t₂ | Zeitpunkt | | |
| V₀ | Einschaltwert | | |
| V₁(t) | Steuersignal | | |
| v₁ | Steuerspannung | | |
| V₂(t) | Steuersignal | | |
| X | Zeitpunkt | | |

## Patentansprüche

1. Gargerätevorrichtung mit zumindest einer ersten und zumindest einer zweiten Heizfrequenzeinheit (10, 12) und mit wenigstens einer Steuereinheit (14), die dazu vorgesehen ist, eine jeweilige mittlere Ausgangsleistung (Pₐᵥₑ₁, Pₐᵥₑ₂) der zumindest zwei Heizfrequenzeinheiten (10, 12) unter Minimierung einer Flickerkenngröße (F) einzustellen und die zumindest zwei Heizfrequenzeinheiten (10, 12) in wenigstens einem ersten Zeitintervall (T_{A}) mit einem ersten Satz von Frequenzen (f_{1A}, f_{2A}) und in wenigstens einem zweiten Zeitintervall (T_{B}) mit einem zweiten, vom ersten Satz unterschiedlich ausgebildeten Satz von Frequenzen (f_{1B}, f_{2B}) zu betreiben, **dadurch gekennzeichnet, dass** sich die Frequenzen (f_{1A}, f_{2A}) des ersten Satzes von Frequenzen (f_{1A}, f_{2A}) untereinander um mindestens 14 kHz unterscheiden und sich die Frequenzen (f_{1B}, f_{2B}) des zweiten Satzes von Frequenzen (f_{1B}, f_{2B}) untereinander um mindestens 14 kHz unterscheiden, wobei jeder Satz von Frequenzen (f_{1A}, f_{2A}, f_{1B}, f_{2B}) eine Mehrzahl von Frequenzen (f_{1A}, f_{2A}, f_{1B}, f_{2B}) aufweist, die alle von Null verschieden sind.

2. Gargerätevorrichtung nach Anspruch 1, **dadurch gekennzeichnet, dass** zumindest die Frequenzen (f_{1A}, f_{2A}) des ersten Satzes von Frequenzen (f_{1A}, f_{2A}) und die Frequenzen (f_{1B}, f_{2B}) des zweiten Satzes von Frequenzen (f_{1B}, f_{2B}) mindestens 14 kHz betragen.

3. Gargerätevorrichtung nach einem der vorhergehenden Ansprüche, **dadurch gekennzeichnet, dass** die Steuereinheit (14) in wenigstens einem Betriebszustand dazu vorgesehen ist, die zumindest zwei Heizfrequenzeinheiten (10, 12) periodisch mit einer Periodendauer (T) zu betreiben, die der Summe des ersten Zeitintervalls (T_{A}) und des zweiten Zeitintervalls (T_{B}) entspricht.

4. Gargerätevorrichtung nach einem der vorhergehenden Ansprüche, **dadurch gekennzeichnet, dass** die Steuereinheit (14) in wenigstens einem Betriebszustand dazu vorgesehen ist, in einem dritten Zeitintervall (T_{C}) die erste Heizfrequenzeinheit (10) mit der gleichen Frequenz (f_{1C}) zu betreiben wie die zweite Heizfrequenzeinheit (12) oder wenigstens eine der zumindest zwei Heizfrequenzeinheiten (10, 12) abzuschalten.

5. Gargerätevorrichtung nach einem der vorhergehenden Ansprüche, **dadurch gekennzeichnet, dass** die Steuereinheit (14) dazu vorgesehen ist, eine der zumindest zwei Heizfrequenzeinheiten (10, 12) im ersten Zeitintervall (T_{A}) mit einer kleineren Ausgangsleistung (P₁, P₂) als im zweiten Zeitintervall (T_{B}) zu betreiben und die andere der zumindest zwei Heizfrequenzeinheiten (10, 12) im ersten Zeitintervall (T_{A}) mit einer größeren Ausgangsleistung (P₁, P₂) als im zweiten Zeitintervall (T_{B}) zu betreiben.

6. Gargerätevorrichtung nach einem der vorhergehenden Ansprüche, **dadurch gekennzeichnet, dass** die Steuereinheit (14) dazu vorgesehen ist, nach einer Auswahl der die Flickerkenngröße (F) minimierenden Frequenzen (f_{1A}, f_{2A}, f_{1B}, f_{2B}) die Zeitintervalle (T_{A}, T_{B}) an Sollleistungen (P_{obj1}, P_{obj2}) der zumindest zwei Heizfrequenzeinheiten (10, 12) anzupassen.

7. Gargerätevorrichtung nach einem der vorhergehenden Ansprüche, **dadurch gekennzeichnet, dass** die Steuereinheit (14) dazu vorgesehen ist, die zumindest zwei Heizfrequenzeinheiten (10, 12) jeweils mittels eines Steuersignals (V₁(t), V₂(t)) zu steuern und in wenigstens einem Betriebszustand einen Tastgrad (D_{1A}, D_{2A}, D_{1B}, D_{2B}, D_{1C}, D_{2C}) von zumindest einem der Steuersignale (V₁(t), V₂(t)) anzupassen.

8. Gargerätevorrichtung nach einem der vorhergehenden Ansprüche, **dadurch gekennzeichnet, dass** die Steuereinheit (14) dazu vorgesehen ist, eine Priorisierung zugunsten einer Minimierung von Intermodulationsgeräuschen und/oder Flicker vorzunehmen, falls ein Betrieb der zumindest zwei Heizfrequenzeinheiten (10, 12) mit gewählten Sollleistungen (P_{obj1}, P_{obj2}) unter gleichzeitiger weitgehender Vermeidung von Intermodulationsgeräuschen und/oder Flicker unmöglich ist.

9. Verfahren zur Steuerung einer Gargerätevorrichtung mit zumindest einer ersten und zumindest einer zweiten Heizfrequenzeinheit (10, 12), insbesondere nach einem der vorhergehenden Ansprüche, bei dem eine jeweilige mittlere Ausgangsleistung (Pₐᵥₑ₁, Pₐᵥₑ₂) der zumindest zwei Heizfrequenzeinheiten (10, 12) unter Minimierung einer Flickerkenngröße (F) eingestellt wird und die zumindest zwei Heizfrequenzeinheiten (10, 12) in wenigstens einem ersten Zeitintervall (T_{A}) mit einem ersten Satz von Frequenzen (f_{1A}, f_{2A}) und in wenigstens einem zweiten Zeitintervall (T_{B}) mit einem zweiten, vom ersten Satz unterschiedlich ausgebildeten Satz von Frequenzen (f_{1B}, f_{2B}) betrieben werden, **dadurch gekennzeichnet, dass** sich die Frequenzen (f_{1A}, f_{2A}) des ersten Satzes von Frequenzen (f_{1A}, f_{2A}) um mindestens 14 kHz unterscheiden und sich die Frequenzen (f_{1B}, f_{2B}) des zweiten Satzes von Frequenzen (f_{1B}, f_{2B}) um mindestens 14 kHz unterscheiden, wobei jeder Satz von Frequenzen (f_{1A}, f_{2A}, f_{1B}, f_{2B}) eine Mehrzahl von Frequenzen (f_{1A}, f_{2A}, f_{1B}, f_{2B}) aufweist, die alle von Null verschieden sind.

10. Gargerät, insbesondere Kochfeld, mit einer Gargerätevorrichtung nach einem der Ansprüche 1 bis 8.

## Claims

1. Cooking appliance apparatus with at least one first and at least one second heating frequency unit (10, 12) and with at least one control unit (14), which is provided to set a respective average output power (Pₐᵥₑ₁, Pₐᵥₑ₂) of the at least two heating frequency units (10, 12) while minimising a flicker coefficient (F) and to operate the at least two heating frequency units (10, 12) in at least one first time interval (T_{A}) with a first set of frequencies (f_{1A}, f_{2A}) and in at least one second time interval (T_{B}) with a second set of frequencies (f_{1B}, f_{2B}) embodied differently from the first set, **characterised in that** the frequencies (f_{1A}, f_{2A}) of the first set of frequencies (f_{1A}, f_{2A}) differ from one another by at least 14 kHz and the frequencies (f_{1B}, f_{2B}) of the second set of frequencies (f_{1B}, f_{2B}) differ from one another by at least 14 kHz, wherein each set of frequencies (f_{1A}, f_{2A}, f_{1B}, f_{2B}) has a plurality of frequencies (f_{1A}, f_{2A}, f_{1B}, f_{2B}) which are all different from zero.

2. Cooking appliance apparatus according to claim 1, **characterised in that** at least the frequencies (f_{1A}, f_{2A}) of the first set of frequencies (f_{1A}, f_{2A}) and the frequencies (f_{1B}, f_{2B}) of the second set of frequencies (f_{1B}, f_{2B}) amount to at least 14 kHz.

3. Cooking appliance apparatus according to one of the preceding claims, **characterised in that** in at least one operating state the control unit (14) is provided to operate the at least two heating frequency units (10, 12) periodically with a period duration (T) which corresponds to the sum of the first time interval (T_{A)} and the second time interval (T_{B)}.

4. Cooking appliance apparatus according to one of the preceding claims, **characterised in that** the control unit (14) in at least one operating state is provided to operate the first heating frequency unit (10) in a third time interval (T_{C}) with the same frequency (f_{1C}) as the second heating frequency unit (12) or to switch off at least one of the at least two heating frequency units (10, 12).

5. Cooking appliance apparatus according to one of the preceding claims, **characterised in that** the control unit (14) is provided to operate one of the at least two heating frequency units (10, 12) in the first time interval (T_{A}) with a smaller output power (P₁, P₂) than in the second time interval (T_{B)} and to operate the other of the at least two heating frequency units (10, 12) in the first time interval (T_{A}) with a greater output power (P₁, P₂) than in the second time interval (T_{B}).

6. Cooking appliance apparatus according to one of the preceding claims, **characterised in that** the control unit (14) is provided to adjust the time intervals (T_{A}, T_{B}) to setpoint powers (P_{obj1}, P_{obj2)} of the at least two heating frequency units (10, 12) following a selection of the frequencies (f_{1A}, f_{2A}, f_{1B}, f_{2B}) minimising the flicker coefficient (F).

7. Cooking appliance apparatus according to one of the preceding claims, **characterised in that** the control unit (14) is provided to control the at least two heating frequency units (10, 12) by means of a control signal (V₁(t), V₂(t)) in each case and to adjust a duty cycle (D_{1A}, D_{2A}, D_{1B}, D_{2B}, D_{1C}, D_{2C}) of at least one of the control signals (V₁(t), V₂(t)) in at least one operating state.

8. Cooking appliance apparatus according to one of the preceding claims, **characterised in that** the control unit (14) is provided to undertake a prioritisation in favour of a minimisation of intermodulation noise and/or flicker if operating the at least two heating frequency units (10, 12) at selected setpoint powers (P_{obj1}, P_{obj2)} is not possible while simultaneously largely avoiding intermodulation noise and/or flicker.

9. Method for control of a cooking appliance apparatus with at least one first and at least one second heating frequency unit (10, 12), in particular according to one of the above claims, in which a respective average output power (Pₐᵥₑ₁, Pₐᵥₑ₂) of the at least two heating frequency units (10, 12) is set while minimising a flicker coefficient (F) and the at least two heating frequency units (10, 12) are operated in at least one first time interval (T_{A}) with a first set of frequencies (f_{1A}, f_{2A}) and in at least one second time interval (T_{B}) with a second set of frequencies (f_{1B}, f_{2B}) embodied differently from the first set, **characterised in that** the frequencies (f_{1A}, f_{2A}) of the first set of frequencies (f_{1A}, f_{2A}) differ by at least 14 kHz and the frequencies (f_{1B}, f_{2B}) of the second set of frequencies (f_{1B}, f_{2B}) differ by at least 14 kHz, wherein each set of frequencies (f_{1A}, f_{2A}, f_{1B}, f_{2B}) has a plurality of frequencies (f_{1A}, f_{2A}, f_{1B}, f_{2B}) which are all different from zero.

10. Cooking appliance, in particular hob, with a cooking appliance apparatus according to one of claims 1 to 8.

## Revendications

1. Dispositif d'appareil de cuisson avec au moins une première et au moins une deuxième unité de fréquence de chauffe (10, 12) et avec au moins une unité de commande (14) prévue afin d'ajuster une puissance de sortie moyenne respective (Pₐᵥₑ₁, Pₐᵥₑ₂) des au moins deux unités de fréquence de chauffe (10, 12) en minimisant une caractéristique de papillotement (F) et d'exploiter les au moins deux unités de fréquence de chauffe (10, 12) durant au moins un premier intervalle de temps (T_{A}) selon un premier ensemble de fréquences (f_{1A}, f_{2A}) et durant au moins un deuxième intervalle de temps (T_{B}) selon un deuxième ensemble de fréquences différent du premier (f_{1B}, f_{2B}), **caractérisé en ce que** les fréquences (f_{1A}, f_{2A}) du premier ensemble de fréquences (f_{1A}, f_{2A}) diffèrent d'au moins 14 kHz l'une par rapport à l'autre et les fréquences (f_{1B}, f_{2B}) du deuxième ensemble (f_{1B}, f_{2B}) diffèrent d'au moins 14 kHz l'une par rapport à l'autre, chaque ensemble de fréquences (f_{1A}, f_{2A}, f_{1B}, f_{2B}) présentant une pluralité de fréquences (f_{1A}, f_{2A}, f_{1B}, f_{2B}) toutes différentes de zéro.

2. Dispositif d'appareil de cuisson selon la revendication 1, **caractérisé en ce qu**'au moins les fréquences (f_{1A}, f_{2A}) du premier ensemble de fréquences (f_{1A}, f_{2A}) et les fréquences (f_{1B}, f_{2B}) du deuxième ensemble de fréquences (f_{1B}, f_{2B}) s'élèvent au moins à 14 kHz.

3. Dispositif d'appareil de cuisson selon l'une des revendications précédentes, **caractérisé en ce que** l'unité de commande (14) est prévue afin d'exploiter au moins dans un état de fonctionnement les au moins deux unités de fréquence de chauffe (10, 12) périodiquement avec une durée de période (T) correspondant à la somme du premier intervalle de temps (T_{A}) et du deuxième intervalle de temps (T_{B}).

4. Dispositif d'appareil de cuisson selon l'une des revendications précédentes, **caractérisé en ce que** l'unité de commande (14) est prévue afin d'exploiter dans au moins un état de fonctionnement durant un troisième intervalle de temps (T_{c}) la première unité de fréquence de chauffe (10) selon la même fréquence (f_{1C}) que la deuxième unité de fréquence de chauffe (12) ou afin de mettre hors circuit au moins une des au moins deux unités de fréquence de chauffe (10, 12).

5. Dispositif d'appareil de cuisson selon l'une des revendications précédentes, **caractérisé en ce que** l'unité de commande (14) est prévue afin d'exploiter une des au moins deux unités de fréquence de chauffe (10, 12) durant le premier intervalle de temps (T_{A}) selon une puissance de sortie (P₁, P₂) inférieure à celle du deuxième intervalle de temps (T_{B}) et d'exploiter l'autre des au moins deux unités de fréquence de chauffe (10, 12) durant le premier intervalle de temps (T_{A}) selon une puissance de sortie (P₁, P₂) supérieure à celle du deuxième intervalle de temps (T_{B}).

6. Dispositif d'appareil de cuisson selon l'une des revendications précédentes, **caractérisé en ce que** l'unité de commande (14) est prévue, après une sélection des fréquences (f_{1A}, f_{2A}, f_{1B}, f_{2B}) qui minimisent la caractéristique de papillotement (F), afin d'adapter l'intervalle de temps (T_{A}, T_{B}) aux puissances de consigne (P_{obj1}, P_{obj2}) des au moins deux unités de fréquence de chauffe (10, 12).

7. Dispositif d'appareil de cuisson selon l'une des revendications précédentes, **caractérisé en ce que** l'unité de commande (14) est prévue afin de commander les au moins deux unités de fréquence de chauffe (10, 12) respectivement au moyen d'un signal de commande (V₁(t), V₂(t)) et d'adapter dans au moins un état de fonctionnement un facteur de durée (D_{1A}, D_{2A}, D_{1B}, D_{2B}, D_{1C}, D_{2C}) d'au moins un des signaux de commande (V₁(t), V₂(t)).

8. Dispositif d'appareil de cuisson selon l'une des revendications précédentes, **caractérisé en ce que** l'unité de commande (14) est prévue afin d'entreprendre une priorisation au profit d'une minimisation des bruits d'intermodulation et/ou du papillotement, si une exploitation des au moins deux unités de fréquence de chauffe (10, 12) selon les puissances de consigne sélectionnées (P_{obj1,} P_{obj2}) tout en évitant largement les bruits d'intermodulation et/ou le papillotement s'avère impossible.

9. Procédé d'exploitation d'un dispositif d'appareil de cuisson avec au moins une première et au moins une deuxième unité de fréquence de chauffe (10, 12), en particulier selon l'une des revendications précédentes, dans lequel une puissance de sortie moyenne respective (Pₐᵥₑ₁, Pₐᵥₑ₂₎ des au moins deux unités de fréquence de chauffe (10, 12) est ajustée en minimisant une caractéristique de papillotement (F) et les au moins deux unités de fréquence de chauffe (10, 12) sont exploitées durant au moins un premier intervalle de temps (T_{A}) selon un premier ensemble de fréquences (f_{1A}, f_{2A}) et durant au moins un deuxième intervalle de temps (T_{B}) selon un deuxième ensemble de fréquences différent du premier (f_{1B}, f_{2B}), **caractérisé en ce que** les fréquences (f_{1A}, f_{2A}) du premier ensemble de fréquences (f_{1A}, f_{2A}) diffèrent d'au moins 14 kHz l'une par rapport à l'autre et les fréquences (f_{1B}, f_{2B}) du deuxième ensemble (f_{1B}, f_{2B}) diffèrent d'au moins 14 kHz l'une par rapport à l'autre, chaque ensemble de fréquences (f_{1A}, f_{2A}, f₁₈, f_{2B}) présentant une pluralité de fréquences (f_{1A}, f_{2A}, f_{1B}, f_{2B}) toutes différentes de zéro.

10. Appareil de cuisson, en particulier champ de cuisson, avec un dispositif d'appareil de cuisson selon l'une des revendications 1 à 8.
